# EUROPÄISCHE PATENTSCHRIFT

(11) **EP 0 057 894 B1**
(45) Veröffentlichungstag und Bekanntmachung des Hinweises auf die Patenterteilung: **05.06.1985**
(21) Anmeldenummer: 82100709.3
(22) Anmeldetag: 02.02.1982
(51) Int. Cl.: B65H 31/30

(54) **Drehbarer Tisch für Stapler für Buchbindereiwerkstätten und dgl.**
Turntable for a book-binder's stacker
Table tournante pour un empileur d'un atelier de reliure

(30) Priorität: 06.02.1981 IT 1956181
(43) Veröffentlichungstag der Anmeldung: 18.08.1982
(73) Patentinhaber: O.M.G. di Giorgio Pessina e Aldo Perobelli S.n.c., 20037 Paderno Dugnano (Milano) (IT)
(72) Erfinder: Pessina, Giorgio, I-20095 Cusano Milanino Milano (IT); Perobelli, Aldo, I-20095 Cusano Milanino Milano (IT)
(74) Vertreter: Cicogna, Franco

## Beschreibung

Die Erfindung bezieht sich auf einen drehbaren Tisch fuer Buchbindereiwerkstaetten und dgl.

Wie an sich bekannt, sind Stapler Maschinen, die nach Buchbindereimaschinen, wie z. B. Zusammentragmaschinen, angeordnet werden, wobei diese Stapler zur Bildung von aus aus der genannten Buchbindereimaschine kommenden Biaettern, Signaturen, Heften oder dgl. bestehenden Stapeln dienen.

Da bei Heften bzw. Signaturen dieselben einen Ruecken- bzw. Faltrand aufweisen, der eine in bezug auf die uebrige Heft- bzw. Signaturenoberflaeche groessere Dicke besitzt, ist es bekannt, um die Bildung von faecherartigen und deshalb unstabilen Stapeln zu vermeiden, den sich in Bildung befindenden Stapel auf einem jeweils um 180° hin- und herdrehenden Tisch zu bilden, wobei der Tisch nach der Bildung einer jeden Stapelschicht jeweils um 180° zur Bildung der nachfolgenden Stapelschicht gedreht wird. Rechtwinklig in bezug auf die Zulaufrichtung der Signaturen oder dgl. wird dem Stapler ein Bandfoerderer zur Entfernung der gebildeten Stapel zugeordnet. Zur Durchfuehrung der Stapeluebergabe vom drehbaren Tisch auf dem Entfernungs-Bandfoerderer wird bei einer bekannten Ausfuehrungsform dem Staplergestell eine Kolben/Zylindereinheit zugeordnet, wobei mit dem freien Ende der Kolbenstange ein Schieber befestigt ist, der sich in seiner Ruhelage vor dem drehbaren Tisch, und zwar im wesentlichen auf der Tischoberflaeche, befindet (z. B. DE-A-2 747 799).

Die Kolben/Zylindereinheit ist in der Bewegungsrichtung des Stapelbandfoerderers angeordnet und ist fliegend an dem Staplergestell angebaut.

Der Schieber wird mit seiner unteren Oberflaeche oberhalb des drehbaren Tisches bewegt.

Diese, bekannten Stapler weisen mehrere Nachteile und Unzulaenglichkeiten auf, von denen die betraechtlicheren nachfolgend erwaehnt werden :
a) Durch die Anwesenheit der der Bewegung des Schiebers dienenden fliegend angeordneten _{.} Kolben/Zylindereinheit wird der Platzbedarf fuer den Stapler erheblich vergroessert.

Die verlangt einen groesseren Installationsraum, der, wie an sich wohl bekannt,. bei den Buchbindereiwerkstaetten immer sehr begrenzt ist und nicht immer zur Verfuegung steht.
b) Da der Schieber ausserhalb des drehbaren Tisches liegt und von demselben getrennt ist, sind sehr groesse Abmessungen des drehbaren Tisches deshalb erforderlich, um das Anstossen des stehenbleibenden Schiebers gegen die Stapelecken waehrend der Drehung des Tisches mit Sicherheit zu vermeiden. Dies verlangt einerseits einen groesseren Platzaufwand fuer den Stapler und andererseits einen laengeren Auswerfhub des Schiebers.
c) Nach der Durchfuehrung des Stapelauswerfhubes soll der Schieber in seine Ausgangslage zurueckgebracht werden, bevor derselbe den nachfolgenden Stapelauswerfhub durchfuehren kann. Einem Stapelauswerfhub folgt demnach ein Leerhub, d. h. ein nicht nutzbarer Schieberrueckhub. Dies setzt offensichtlich in betraechtlichem Masse die Zahl der Stapelauswuerfe je Zeiteinheit herab.
d) Es ist moeglich, die Stapel lediglich in einer Richtung, d. h. in der Bewegungsrichtung des Schiebers herauszuschieben. Dies bedingt die Anwendung eines einzigen Bandfoerderers zum Entfernen der Stapel, wogegen in mehreren Faellen die Anwendung von zwei oder mehreren zueinander unter einem Winkel von z. B. 90° oder 180° angeordneten Bandfoerderern zum Entfernen der Stapel wuenschenswert waere.
e) Die Anpassung eines Staplers an der ihm zugeordneten Buchbindereimaschine, z. B. Zusammentragmaschine, d. h. die Durchfuehrung der Zentrierungsphase fuer die ankommenden Signaturen verlangt eine Vielzahl von manuellen Eingriffen sowie eine Vielzahl von beweglichen Teilen.

Die CH-A-609 306 beschreibt einen prinzipiell unterschiedlich aufgebauten Stapeltisch bei welchem an umlaufenden Ketten befestigte Mitnehmer im Stillstand den Stapelschacht bilden und im bewegten Zustand den Stapel abfördern.

Der vorliegenden Erfindung liegt die Aufgabe zugrunde, einen drehbaren Tisch zu schaffen, der in der Lage ist, die oben erwaehnten Nachteile und Unzulaenglichkeiten zu beseitigen.

Ausgehend von einem drehbaren Tisch fuer Stapler fuer Buchbindereiwerkstaetten oder dgl., der Mittel zu Drehung desselben, einen zugeordneten beweglichen Schieber fuer die herauszuschiebenden Stapel sowie bewegliche Stapelpositionierungsmittel enthaelt, wird die erwaehnte Aufgabe erfindungsgemaess dadurch geloest, dass der Stapeltisch einen durchgehenden diametralen Fuehrungsschlitz fuer einen an sich bekannten, auf dem Stapeltisch verstellbaren Schieber zum Abfuehren der fertigen Stapel aufweist und dass die Einrichtungen zur Bildung des Stapelschachtes radial und senkrecht zum diametralen Fuehrungsschlitz zur Freigabe des Stapels bewegbar sind, wobei der Stapeltisch ueber ein die Antriebsmittel des Schiebers aufnehmendes Gehaeuse drehbar abgestuetzt ist.

Mit der vorgeschlagenen Loesung erzielt man den Vorteil, jeden Schieberhub als Auswerfhub zum tatsaechlichen Auswerfen der Stapel zu benutzen sowie den Vorteil, die aeusseren Abmessungen des Staplers in bezug auf die bekannten bzw. eine nach aussen herausragende Kolben/Zylindereinheit aufweisenden Stapler betraechtlich herabzusetzen.

Ein weiterer mit der vorliegenden Erfindung erzielbaren Vorteil besteht darin, dass zum Auswerfen der Stapel eine oder mehrere der Stapelseiten, ausgenommen die Stapelseite, zu der die Signaturen von der Zusammentragmaschine oder dgl. ankommen, beliebig zur Verfuegung stehen.

Noch ein weiterer Vorteil des erfindungsgemaessen drehbaren Tisches besteht darin, dass derselbe in schon bestehenden Staplern mit wenigen und einfachen Anpassungsarbeiten aufgenommen werden kann.

Mit der vorgeschlagenen Loesung ist es ferner moeglich, die Auswerfgeschwindigkeit der Stapel betraechtlich zu erhoehen, wobei dies gleichzeitig die optimale Arbeitsgeschwindigkeit der Zuführmaschine, z. B. Zusammentragmaschine, zulaesst und somit eine bessere Ausnutzung ihrer Leitstungsfaehigkeit gestattet.

Dies wird dadurch ermoeglicht, dass der Schieber sich immer innerhalb der Tischoberflaeche befindet und deshalb zum Auswerfen der Stapel einen kuerzeren Weg zuruecklegt.

Bei gleichen maximalen Stapelabmessungen weist deshalb ferner der erfindungsgemaesse drehbare Tisch kleinere Abmessungen in bezug auf die bekannten Stapler auf, weil der sich erfindungsgemaess im drehbaren Tisch befindende Schieber einen Tischoberflaechenteil einnehmen kann, der von den Stapeln nicht beruehrt wird und deshalb bei der Drehung des Stapels bzw. des drehbaren Tisches nicht gegen die Stapelecken anstossen kann.

Noch ein Vorteil vorliegender Erfindung ist in der Einfachheit und Schnelligkeit der Durchfuehrung der Zentrierungsvorgaenge fuer die Signaturen oder dgl. deshalb zu sehen, weil es dazu lediglich notwendig ist, den drehbaren Tisch waagerecht zu bewegen, ohne den Schieber selbst bzw. die Antriebsmittel desselben verstellen zu muessen.

Die Erfind'ung wird anhand eines bevorzugten Ausfuehrungsbeispieles weiter beschrieben : Es zeigen :
Figur 1 eine perspektivische Ansicht von oben des drehbaren Tisches mit Stapel und Schieber,
Figur 2 einen Querschnitt durch den Tisch von Fig. 1 und
Figur 3 eine schematische Ansicht von oben eines drehbaren Tisches mit einem einer endlosen Antriebskette zugeordnetem Schieber.

Unter Bezugnahme auf obige Figuren, die in verschiedenen Masstaeben dargestellt sind und bei denen gleiche Teile mit gleichen Bezugszeichen versehen sind, wird der drehbare Tisch insgesamt mit 1 bezeichnet. Der drehbare Tisch enthaelt einen Tischkoerper2, der im dargestellten Beispiel einstueckig als Gussteil hergestellt ist. Der Tischkoerper 2 weist oben einen mittleren durchgehenden Schlitz 3 sowie in seinem unteren Teil und dem Schlitz 3 entgegengesetzt einen hohlen mit gewichtsherabsetzenden Oeffnungen 4a versehenen Balken 4 auf.

Unterhalb des Tisches 2 und quer in bezug auf den Balken 4 sind im Tischkoerper 2 entgegengesetzte Seitenwaende 5 vorgesehen, die im folgenden naeher beschrieben werden.

Im Tischkoerper 2 sind ferner zwei in bezug auf den Balken 4 rechtwinklig angeordnete Schlitzte 6 vorgesehen, durch die jeweils eine bekannte Leistenhalterung 7 fuer einen zugehoerigen beweglichen Seitenanschlag 8 hindurchgreifen. Diese Seitenanschläge, die als Stapelpositionierungsmittel fungieren, und die dazugehoerigen zwischen den Seitenwaenden 5 angeordneten Halterungs- und Steuermittel sind an sich bekannt, beruehren die vorliegende Erfindung nicht und sind deshalb nicht naeher dargestellt.

Der Schieber wird mit 9 bezeichnet. Die Antriebsmittel zum Hin- und Herbewegen des Schiebers 9 bestehen im dargestellten Beispiel der Fig. 1 und 2 aus einer im Balken 4 gelagerten Kolben/Zylindereinheit 10.

Die Kolben/Zylindereinheit 10 weist ein biegsames z. B. als Seil ausgefuehrtes Bewegungselement 11 auf, das mit seinen freien Enden mit den Stirnseiten des Kolbens auf eine nicht naeher dargestellte Weise verbunden ist, wobei das Seil 11 ueber an den Enden der Einheit 10 gelagerten Umlenkrollen 12 umgelenkt bzw. gespannt ist.

Die Bewegung des Kolbens ruft eine entsprechende Bewegung des Bewegungsseiles 11 hervor, wobei mit dem letzteren ein rohrartiger Ansatz des Schiebers 9 mittels einer Schraubklemme 13 befestigt ist. Der rohrartige Ansatz 14 ist auf einer Fuehrungsstange 15 gelagert, die ihrerseits in ueber Schrauben 17 mit den Stirnseiten des hohlen Balkens 4 befestigten Endplatten 16 gelagert ist.

Mit 18 sind seitliche an dem Schieber 9 angebaute Abrollrollen bezeichnet.

Auf seiner unteren Oberflaeche weist der Balken 4 ein einstueckiges Halteelement 19 auf, das mit den an sich bekannten und nur angedeuteten Hubanschlagmitteln 20, 21 des Tisches zusammenarbeitet.

Die Hubanschlagmittel 20, 21 sind mit an sich bekannten und nicht dargestellten Federungen versehen. Im dargestellten Beispiel ermoeglichen die zwei Anschlagelemente 20, 21 eine regelmaessige Hin- und Herdrehung des Tisches 1 um jeweils 180° in entgegengesetzten Richtungen. Die Drehung des Tisches erfolgt im dargestellten Beispiel auf bekannte Weise mittels einer Kolben/Zylindereinheit, die im Staplergestell gelagert ist und eine mit einem Ritzel kaemmende Zahnstange aufweist, wobei das Ritzel auf der Welle des drehbaren Tisches 1 gekeilt ist.

Mit 23 ist ein drehbarer Druckluftverteiler zur Speisung von Druckluft zur Kolben/Zylindereinheit 10 bezeichnet. Der Druckluftverteiler kann jede beliebige Bauweise aufweisen.

Im dargestellten Beispiel wird in Fig. mit 9a ein leistenartiger und an seinem freien Ende der rohrfoermigen Abschnitt 14 bildenden Ansatz des Schiebers 9 bezeichnet. Mit 24 werden ferner zwei an sich bekannte Fuehrungsstaebe bezeichnet, die auf der oberen Tischoberflaeche angeordnet sind und die Aufgabe haben, dem Stapel eine sattelartige, das Herausschieben desselben erleichternde Gestaltung zu verleihen. Im Schieber 9 sind entsprechende Ausnehmungen 25 vorgesehen. Der Schieber ist vorteilhafterweise hohl bzw. mit gewichtsvermindernden Oeff-

nungen ausgefuehrt.

Erfindungsgemaess ist es ferner auch moeglich, statt der Kolben/Zylindereinheit einen einer Programmeinheit zugeordneten nicht dargestellten Schrittmotor einzusetzen. Auf diese Weise wird es moeglich, den drehbaren Tisch 1 je nach den vom Stapelauswerfprogramm vorgesehenen bzw. erforderlichen Drehungen zu drehen.

Die Arbeitsweise des erfindungsgemaessen drehbaren Tisches wird nun kurz beschrieben :

Nach der jeweiligen Stapelbildung wird der Schieber 9, unter vorheriger Betaetigung der Kolben/Zylindereinheit 10, die Auswerfung bzw. Herausfuehrung des Stapels bewirken. In der Tat bewirkt die Bewegung des Kolbens dieser Kolben/Zylindereinheit eine entsprechende Bewegung bzw. Verschiebung des seilartigen Bewegungselementes 11 und damit des Schiebers 9. Nach der Durchfuehrung eines Auswerfhubs kann der Stapler gleich die Bildung eines neuen Stapels beginnen, ohne vorher einen Schierberleerhub durchfuehren zu muessen, wie bisher erforderlich. Soll nun der neugefertigte Staperl in der der vorheringen Stapelauswerfrichtung entgegengesetzten Richtung ausgeworfen werden, so wird es genuegen, die Kolben/Zylindereinheit zu steuern und somit die nachfolgenden Schieberhub einzuleiten. Soll dagegen der Stapel in der gleichen Stapelauswerfrichtung wie der vorherige ausgeworfen werden, so wird eine schnell erfolgende Tischdrehung um 180° durchgefuehrt und danach kann man gleich den Auswerfhub taetigen, ohne vorher jeglichen Schieberleerhub durchfuehren zu muessen.

Ob es jeweils zweckmaessiger bzw. vorteilhafter ist, entweder eine Tischdrehung um 180° oder einen Schieberleerhub durchzufuehren, der auf alle Faelle kuerzer als bei den bekannten Staplern ist, wird von den jeweiligen erreichbaren Geschwindigkeiten fuer die Drehung des Tisches und fuer die Verschiebung des' Staplers abhaengen.

Beim Einsatz eines bekannten Schrittmotors mit dazugehoeriger ebenfalls bekannter Programmierungseinheit wird es moeglich, die jeweils erforderlichen Tischschrittdrehungen durchzufuehren und somit die Stapel mit der jeweils gewuenschten Auswerfrichtung aus dem Stapler zu entfernen.

Bei der in Fig. 3 dargestellten Ausfuehrungsform bestehen die Antriebsmittel zum Hin- und Herbewegen des Schiebers' 9 aus einer ueber zwei Kettenraeder 26 umgelenkten endlosen Kette 11, die von einem Kettenrad 27 ueber einen elektrischen Motor oder eine Zahnstange/Ritzel-Anordnung oder noch ueber Reibungskupplungen oder dgl. aufweisende Antriebsraederpaare angetrieben wird. Mit 28 ist ein Ausgleichsgegengewicht fuer den Schieber waehrend der Tischdrehung bezeichnet. Die endlose Kette 25 koennte offensichtlich statt einer Anordnung in der horizontalen Ebene wie dargestellt ebenfalls eine Anordnung in der senkrechten Ebene aufweisen.

Der obigen Beschreibung ist entnehmbar, dass die vorliegender Erfindung zugrunde gelegte Aufgabe wirksam geloest wird und die angegebenen Vorteile erzielt werden. Insbesondere wird die Herstellung des drehenden Tisches vereinfacht, die Arbeitsgeschwindigkeiten erhoeht sowie der Platzbedarf fuer den Stapler erheblich herabgesetzt.

Wesentlich fuer die Erfindung ist, dass sich der Schieber auch bei seinen Endhublagen bzw. Umkehrpunkten innerhalb der Tischoberflaeche befindet.

In der Praxis ist es ohne weiteres moeglich, das dargestellte Fuehrungselement fuer den Schieber 9 mit einem viereckigen Stab oder mit zwei parallelangeordneten Staeben zu ersetzen usw.

Ferner koennten die Antriebsmittel des Schiebers in der Form eines mit dem Oberteil des Schiebers zusammenarbeitenden stabfoermigen bzw. seilfoermigen Antriebselementes ausgefuehrt werden.

## Patentansprüche

1. Drehbarer Stapeltisch fuer Buchbindereien u. dgl., mit Einrichtungen (7, 8) zur Bildung eines von oben beschickbaren Stapelschachtes auf dem Stapeltisch (2), Mitteln zum Drehen des Stapeltisches (2) jeweils um 180° bei der Stapelbildung sowie mit Einrichtungen (9) zum Abfuehren der fertigen Stapel in zum drehbaren Stapeltisch (2) radialer- Richtung, dadurch gekennzeichnet, dass der Stapeltisch (2) einen durchgehenden diametralen Fuehrungsschlitz (3) fuereinen an sich bekannten, auf dem Stapeltisch (2) verstellbaren Schieber (9) zum Abfuehren der fertigen Stapel aufweist und dass die Einrichtungen (7, 8) zur Bildung des Stapelschachtes radial und senkrecht zum diametralen Fuehrungsschlitz (3) zur Freigabe des Stapels bewegbar sind, wobei der Stapeltisch (2) über ein die Antriebsmittel (10 bis 14) des Schiebers (9) aufnehmendes Gehaeuse (4) drehbar abgestuetzt ist.

2. Drehbarer Stapeltisch nach Anspruch 1, dadurch gekennzeichnet, dass der Schieber (9) nach beiden Bewegungsrichtungen hin Stapelschiebeflächen aufweist.

3. Drehbarer Stapeltisch nach Anspruch 1 oder 2, dadurch gekennzeichnet, dass der Schieber (9) ueber eine Kolben-Zylinder-Einheit (10) bewegbar ist, der das Druckmittel ueber einen koaxial zur Drehachse des Stapeltisches (2) angeordneten Drehverteiler zufuehrbar ist.

4. Drehbarer Stapeltisch nach Anspruch 1, dadurch gekennzeichnet, dass beiderseits des Fuehrungsschlitzes (3) am Stapeltisch (2) vorstehende, parallel zum Fuehrungsschlitz (3) verlaufende Fuehrungsleisten (24) angeordnet sind, auf welchen der Stapel sattelartig aufliegt und verschiebbar ist.

5. Drehbarer Stapeltisch nach Anspruch 1 bzw. 4, dadurch gekennzeichnet, dass der Schieber (9) auf dem Stapeltisch (2) bzw. den Fuehrungsleisten (24) abrollbar ist.

## Claims

1. Rotating piling table for bookbindery shops and the like, provided with devices (7, 8) for forming a pile to be supplied from above on the piling table (2), means for rotating the piling table (2) through 180° during the pile formation operation as well as means (9) for removing the completed pile in a radial direction with respect to the rotating piling table (2), characterized in that said piling table (2) is provided with a guiding slot (3) diametrically extending and passing through a slider (9) of known type, effective to be displaced on the piling table in order to remove the completed pile and in that the devices for forming the pile are radially and perpendicularly movable with respect to the diametral guiding slot (3) for disengaging the pile, the piling table (2) rotatably resting on a casing (4) housing the means (10,14) for operating or driving the slider (9).

2. A rotating piling table according to claim 1, characterized in that the slider (9) is provided, in the two movement directions, with a surface for pushing the pile.

3. A piling table according to claims 1 or 2, characterized in that said slider (9) is driven through a piston-cylinder unit (10) thereto the pressurized fluid may be supplied through a rotating distributor coaxially arranged with respect to the axis of the piling table (2).

4. A rotating piling table according to claim 1, characterized in that on the two sides of the guiding slot (3) there are arranged guiding ribs (24) projecting from the piling table (2) and parallely extending to the guiding slot (3) thereon the pile rests saddle-wise and may be displaced or shifted.

5. A rotating piling table according to claim 1 respectively 4, characterized in that the slider (9) may roll on the piling table (2), respectively on the guiding ribs (24).

## Revendications

1. Table d'empilement tournante pour imprimeries ou lieuseries et similaires avec des dispositifs (7, 8) pour la formation d'une pile susceptible d'être alimentée de l'haut sur la table d'empilement (2), des moyens pour la rotation de la table d'empilement de 180° pendant la formation de la pile et des moyens (9) pour l'enlèvement de la pile finie dans une direction radiale par rapport à la table d'empilement tournante (2), caractérisée en ce que ladite table d'empilement (2) est pourvue d'une fente de guide (3) diamétrale passante à travers un curseur de type connu, apte à être déplacé sur la table d'empilement (3) pour enlever la pile finie et en ce que les dispositifs (7, 8) pour la formation de la pile sont aptes à être déplacés radialement et perpendiculairement par rapport à la fente de guide diamétrale (3) pour l'enlèvement de la pile, la table d'empilement (2) s'appuyant d'une manière tournante sur un logement (4) contenant les moyens d'actionnement (10, 14) du curseur (9).

2. Table d'empilement tournante selon la revendication 1, caractérisée en ce que le curseur (9) est pourvu, vers les deux directions de mouvement, d'une surface apte à pousser la pile.

3. Table d'empilement tournante selon la revendication 1 ou 2, caractérisée en ce que le curseur est apte à être déplacé à travers une unité à piston-cylindre (10) à laquelle on peut alimenter le fluide en pression à travers un distributeur tournant disposé d'une manière coaxiale par rapport à l'axe de rotation de la table d'empilement (2).

4. Table d'empilement tournante selon la revendication 1, caractérisée en ce que sur les deux côtés de la fente de guide (3) on a prévu des lardons de guide (24) disposés d'une manière saillante sur la table d'empilement et s'étendant parallèlement à la fente de guide (3), sur lesquels la pile s'appuie à cheval et peut être déplacée.

5. Table d'empilement tournante selon la revendication 1 respectivement 4, caractérisée en ce que le curseur (9) peut rouler sur la table d'empilement, respectivement sur les lardons de guide.
